# EUROPÄISCHE PATENTSCHRIFT

(11) **EP 0 708 305 B1**
(45) Veröffentlichungstag und Bekanntmachung des Hinweises auf die Patenterteilung: **10.09.1997**
(21) Anmeldenummer: 95116101.7
(22) Anmeldetag: 12.10.1995
(51) Int. Cl.: F41H 11/02, F41H 9/06

(54) **Verfahren zum Schützen von eine Strahlung, insbesondere IR-Strahlung, abgebenden Objekten, insbesondere Schiffen, gegen Flugkörper**
Method for protecting radiation emitting devices from missiles, in particular infrared radiation emitting devices such as ships
Procédé pour protéger des objets rayonnants contre des missiles, en particulier des objets émettant un rayonnement dans l'infrarouge comme des navires

(30) Priorität: 21.10.1994 DE 4437729
(43) Veröffentlichungstag der Anmeldung: 24.04.1996
(73) Patentinhaber: Buck Werke GmbH & Co, 73337 Bad Überkingen (DE)
(72) Erfinder: Wardecki, Norbert, Dr.-Ing., D-79194 Heuweiler (DE)
(74) Vertreter: Goddar, Heinz J., Dr.

(56) Entgegenhaltungen:
- DE-A- 3 421 734
- REVUE INTERNATIONALE DE DEFENSE, Bd. 11, Nr. 8, August 1978, GENF, Seiten 1307-1308, XP002011154 R. BEULIER: "Le lance-leurres à effet centroide Dagaie"
- REVUE INTERNATIONALE DE DEFENSE, Bd. 15, Nr. 12, 1982, GENF, Seiten 1741-1744, XP002011155 M. HEWISH: "Wallop élargit sa gamme de matériels de guerre électronique"

## Beschreibung

Die Erfindung betrifft ein Verfahren zum Schützen von eine Strahlung, insbesondere IR-Strahlung, abgebenden Objekten, insbesondere Schiffen, gegen Flugkörper, die mit intelligenten Suchköpfen, insbesondere scannenden, abbildenden, korrelierenden und/oder spektral filternden Suchköpfen, vorzugsweise IR-Suchköpfen, ausgerüstet sind, bei dem durch Abschuß eines mit einem brennbaren Wurfmittel beladenen Wurfkörpers aus einem auf dem bedrohten Objekt oder in der Nähe desselben installierten Abschußrohr, Zerlegung des Wurfkörpers und gleichzeitige Anzündung und Verteilung des Wurfmittels neben dem Ziel im Bereich der Suchoptik des Suchkopfes eine Scheinzielwolke, insbesondere Infrarot-Scheinzielwolke, mit gegenüber dem bedrohten Objekt höherer Strahlungsleistung, insbesondere Infrarot-Strahlungsleistung, gebildet wird.

Ein derartiges Verfahren, mit dem sich unter gewissen Umständen Objekte, beispielsweise S-Boote, vor mit Infrarot-Lenksuchköpfen ausgerüsteten Flugkörpern ausreichend schützen lassen, bildet die Grundlage für die in der DE-OS-34 21 734 A1 (siehe den Oberbegriff des Anspruchs 1) und der EP-PS 0 240 819 B1 offenbarten Erfindungen. Es nutzt die Funktionsweise der Suchköpfe wie folgt aus: Die Suchköpfe haben Optiken, die zu Beginn der sogenannten Suchphase, die gewöhnlich in einer Entfernung von etwa 10 bis 15 km vom Objekt beginnt, verhältnismäßig große Öffnungswinkel haben, so daß sie beispielsweise einen Suchbereich von etwa 3000 bis 5000 m im Azimut und etwa 300 bis 500 m in der Elevation erfassen können. Nach Erkennung des Objekts schaltet der Suchkopf im Laufe des weiteren Anflugs des Flugkörpers auf das Objekt auf, was man auch als Lock-On bezeichnet. Mit diesem Vorgang verkleinert sich der Blickwinkel der Optik des Suchkopfes sowohl im Azimut als auch in der Elevation sehr stark. In einer Entfernung von etwa 5 bis 8 km, in der gewöhnlich das Aufschalten auf das Objekt erfolgt, beträgt der vom Suchfenster des Suchkopfes erfaßte Bereich dann nur noch 100 m im Azimut und etwa 50 m in der Elevation. Dieser Bereich wird dann im Verlaufe des weiteren Anflugs des Flugkörpers bis zum Aufschlag ständig kleiner. Die zur Ablenkung des Flugkörpers zu bildende Infrarot-Scheinzielwolke darf daher nur etwa 40 bis 50 m seitlich vom Strahlungsschwerpunkt des Objekts entfernt sein und nur etwa 25 bis 30 m über dem Boot liegen, damit sie noch vom bereits verkleinerten Blickwinkel der Optik des Infrarot-Lenksuchkopfes erfaßt wird. Ferner muß sie eine im Vergleich zum eigentlichen Objekt wesentlich höhere Infrarot-Strahlungsleistung aufweisen.

Das herkömmliche Verfahren weist jedoch den Nachteil auf, daß in der Zeit zwischen dem Abschuß und der Ausbringung des Scheinzieles noch kein Ablenkeffekt bzw. Schutz besteht. Darüber hinaus ist zwischen dem Abschußort und dem Wirkort (Zerlegungspunkt) ein räumlicher Abstand gegeben, der eine erhöhte Anforderung an die Positionierung des Scheinzieles im Gesichtsfeld des Suchkopfes - insbesondere im Seduktionsfall nach Lock-On - mit sich bringt, andernfalls der gewünschte Abzieheffekt nicht verwirklicht wird.

Aus der DE 33 26 884 C2 ist ein Verfahren bekannt, bei dem ein im Infrarotbereich wirksamer Abschirmeffekt durch einen Wurfkörper erzielt wird, der kurze Zeit nach dem Abschuß ein heißes Aerosol entwickelt. Dabei handelt es sich um ein Abschirm- bzw. Vernebelungsverfahren, welches keine Möglichkeit gibt, einen bereits auf das zu schützende Objekt aufgeschalteten Suchkopf von dem Objekt wegzuführen.

Die DE-AS 10 96 805, die DE-PS 258 538 und die DE 34 21 734 A1 beschreiben Geschosse, die während des Fluges im Infrarotbereich wirksame Energie abstrahlen, jedoch finden sich hier keine Hinweise auf die Ablegung von Suchköpfen.

Der Erfindung liegt die Aufgabe zugrunde, die Scheinzieleffektivität des gattungsgemäßen Verfahrens dahingehend zu verbessern, daß auch ein auf das zu schützende Objekt als aufgeschalteter Suchkopf zuverlässig von dem Objekt weggeführt werden kann.

Erfindungsgemäß wird diese Aufgabe in Weiterbildung des gattungsgemäßen Verfahrens dadurch gelöst, daß bereits beim Abschuß des Wurfkörpers eine im Wurfkörper befindliche Abstrahleinrichtung in Betrieb genommen wird, die eine dem späteren Scheinziel entsprechende Energieform beginnend unmittelbar nach dem Abschuß bis zum Aufbau des Scheinzieles, insbesondere IR-Scheinzieles, in suchkopfrelevanter Intensität abstrahlt.

Dabei kann vorgesehen sein, daß die Abstrahleinrichtung kontinuierlich abstrahlt.

Die Erfindung schlägt auch vor, daß die Abstrahleinrichtung getaktet abstrahlt.

Nach der Erfindung kann auch vorgesehen sein, daß weitere Wurfkörper unter solcher zeitlicher und/oder räumlicher Versetzung verschossen, ihre jeweiligen Abstrahleinrichtung in Betrieb genommen und mit nachfolgender Anzündung und Verteilung des in ihnen befindlichen Wurfmittels zerlegt werden, daß eine sich von der jeweils vorherigen Scheinzielwolke fortpflanzende Kette aus aufeinanderfolgenden weiteren neuen Scheinzielwolken, insbesondere Infrarot-Scheinzielwolken, entsteht, die durch die von den jeweiligen Abstrahleinrichtungen verursachten suchkopfrelevanten Energieabstrahlbahnen verbunden sind.

Die Abstrahleinrichtung kann bei der Erfindung einen pyrotechnischen Satz, z.B. einen Gasgenerator, einen Leuchtsatz oder einen Raketenmotor aufweisen.

Der Erfindung liegt die überraschende Erkenntnis zugrunde, daß es gelingt, die Schutzeffektivität des bekannten Verfahrens entscheidend zu verbessern, indem in der Silhouette des zu schützenden Objektes selbst beim Abschuß des Wurfkörpers mittels der sofort wirksam werdenden Abstrahleinrichtung ein vorläufiges Scheinziel erzeugt wird, welches den Rest des zu schützenden Objektes überstrahlt und vom Suchkopf identifiziert wird. Der Suchkopf "sieht" von diesem Augenblick an nicht mehr den Rest des zu schützenden Objektes, auf den er bereits aufgeschaltet ist, sondern das vorläufige Scheinziel. Mit dem Fortbewegen des Wurfkörpers von dem zu schützenden Objekt folgt der Suchkopf, dem sich dabei aus der Silhouette des zu schützenden Objektes herausbewegenden vorläufigen Scheinziel, welches durch die Abstrahleinrichtung leuchtspurmunitionsartig gebildet wird, und wird auf diese Weise zuverlässig in das spätere, endgültige Scheinziel gelenkt. Auf diese Weise kann eine Ablenkung des Suchkopfes auch dann erfolgen, wenn das Scheinziel z.B. wegen mangelhafter Positionierung außerhalb des Gesichtsfeldes des Suchkopfes aufblüht. Hierdurch ergibt sich eine Vereinfachung der Selbstschutzanlage, wobei die Schutzwirkung unmittelbar nach dem Abschuß wirksam wird.

Nachstehend ist das erfindungsgemäße Verfahren unter Bezugnahme auf die beigefügte Zeichnung erläutert.

Dabei zeigt die aus einer einzigen Figur bestehende Zeichnung anhand eines im Anflug auf ein Objekt befindlichen Suchkörpers den Ablauf des erfindungsgemäßen Verfahrens.

Wie die Zeichnung zeigt, bewegt sich ein mit einem Infrarot-Suchkopf versehener gesteuerter Flugkörper FK, der ein Schiff S geortet hat, zunächst auf einer Flugbahn F1 auf das Schiff S zu. Zu einem Zeitpunkt, in dem der Flugkörper FK bereits auf das Schiff S aufgeschaltet hat, wird von dem zu schützenden Schiff S aus entlang einer Wurfbahn WB ein Wurfkörper aus einer Position WK1 in Richtung auf die Position eines Scheinzieles SZ abgeschossen. Bereits in der Position WK1 wird mit dem Abschuß des Wurfkörpers ein Raketenmotor gezündet, der ähnlich einer Leuchtspurmunition kontinuierlich Wärme abstrahlt, wodurch das Schiff S bereits beim Abschuß des Wurfkörpers in der Position WK1 für den Infrarot-Suchkopf des Flugkörpers FK überstrahlt wird. Der Wurfkörper FK visiert demzufolge bereits in der Wurfkörperposition WK1 diesen an und ändert seine Flugbahn dann laufend von F1 in F2, F3, F4 und F5, während sich der Wurfkörper kontinuierlich durch die Positionen WK2, WK3 und WK4 entlang der Flugbahn WB in Richtung auf die Scheinzielposition SZ, Wurfkörperposition WK5, bewegt und dann das Scheinziel SZ bildet, wo der Flugkörper FK auf das Scheinziel trifft.

## Patentansprüche

1. Verfahren zum Schützen von eine Strahlung, insbesondere IR-Strahlung, abgebenden Objekten, insbesondere Schiffen, gegen Flugkörper, die mit intelligenten Suchköpfen, insbesondere scannenden, abbildenden, korrelierenden und/oder spektral filternden Suchköpfen, vorzugsweise IR-Suchköpfen, ausgerüstet sind, bei dem durch Abschuß eines mit einem brennbaren Wurfmittel beladenen Wurfkörpers aus einem auf dem bedrohten Objekt oder in der Nähe desselben installierten Abschußrohr, Zerlegung des Wurfkörpers und gleichzeitige Anzündung und Verteilung des Wurfmittels neben dem Ziel im Bereich der Suchoptik des Suchkopfes eine Scheinzielwolke, insbesondere Infrarot-Scheinzielwolke, mit gegenüber dem bedrohten Objekt höherer Strahlungsleistung, insbesondere Infrarot-Strahlungsleistung, gebildet wird, dadurch gekennzeichnet, daß bereits beim Abschuß des Wurfkörpers eine im Wurfkörper befindliche Abstrahleinrichtung in Betrieb genommen wird, die eine dem späteren Scheinziel entsprechende Energieform beginnend unmittelbar nach dem Abschuß bis zum Aufbau des Scheinzieles, insbesondere IR-Scheinzieles, in suchkopfrelevanter Intensität abstrahlt.

2. Verfahren nach Anspruch 1, dadurch gekennzeichnet, daß die Abstrahleinrichtung kontinuierlich abstrahlt.

3. Verfahren nach Anspruch 1, dadurch gekennzeichnet, daß die Abstrahleinrichtung getaktet abstrahlt.

4. Verfahren nach einem der vorangehenden Ansprüche, dadurch gekennzeichnet, daß weitere Wurfkörper unter solcher zeitlicher und/oder räumlicher Versetzung verschossen, ihre jeweiligen Abstrahleinrichtung in Betrieb genommen und mit nachfolgender Anzündung und Verteilung des in ihnen befindlichen Wurfmittels zerlegt werden, daß eine sich von der jeweils vorherigen Scheinzielwolke fortpflanzende Kette aus aufeinanderfolgenden weiteren neuen Scheinzielwolken, insbesondere Infrarot-Scheinzielwolken, entsteht, die durch die von den jeweiligen Abstrahleinrichtungen verursachten suchkopfrelevanten Energieabstrahlbahnen verbunden sind.

## Claims

1. A method whereby objects, more particularly ships, which emit radiation, more particularly IR radiation, are protected against missiles equipped with intelligent homing heads, more particularly scanning, imaging, correlating and/or spectral-filtering homing heads, more particularly IR homing heads, wherein a decoy target cloud, more particularly an infrared decoy target cloud, having a radiation output, more particularly an infrared radiation output, higher than the threatened object, is formed by the launching of a projectile carrying a combustible charge, from a launching tube installed on or in the vicinity of the threatened object, disintegration of the projectile and simultaneous ignition and distribution of the projectile charge next to the target in the range of the homing head optical system, characterised in that when the projectile is actually launched a radiation-emitting device provided in the projectile is operated which emits radiation, at an intensity relevant to the homing head, in an energy form corresponding to the subsequent decoy target, such radiation beginning immediately after the launch until the decoy target, more particularly an IR decoy target, is built up.

2. A method according to claim 1, characterised in that the radiation-emitting device emits radiation continuously.

3. A method according to claim 1, characterised in thpt the radiation-emitting device emits radiation cyclically.

4. A method according to any one of the preceding claims, characterised in that additional projectiles are launched in staggered time and/or space relationship, their respective radiation-emitting devices are operated and disintegrated with subsequent ignition and detonation of the projectile charge therein, such that a chain of successive additional new decoy target clouds, more particularly infrared decoy target clouds, propagated from the preceding decoy target cloud in each case, is formed, said additional decoy target clouds being connected by the homing head relevant energy emission paths produced by the respective radiation-emitting devices.

## Revendications

1. Procédé destiné à la protection d'objets, en particulier de bateaux, qui émettent un rayonnement, notamment un rayonnement infrarouge, contre des missiles équipés de têtes chercheuses intelligentes, notamment de têtes chercheuses à scanner, à prise de vues, à corrélation et/ou à filtrage spectral, de préférence de têtes chercheuses à infrarouge, selon lequel un nuage de cible leurre, notamment un nuage de cible leurre à infrarouge émettant un rayonnement plus intense que l'objet menacé, notamment une intensité de rayonnement infrarouge, est engendré à côté de la cible dans la zone de l'optique de recherche de la tête chercheuse par le tir d'un corps de lancement chargé d'une masse de lancement inflammable à partir d'un tube de tir installé sur ou à proximité de l'objet menacé, par la dispersion du corps de lancement, et par la mise à feu et la répartition simultanées de la masse de lancement, caractérisé en ce qu'un dispositif de rayonnement se trouvant dans le corps de lancement est déjà mis en route lors du tir du corps de lancement, lequel commence à émettre immédiatement après le tir une forme d'énergie correspondant à la future cible leurre, et ce jusqu'à la constitution de la cible leurre, notamment de la cible leurre à infrarouge, qui est d'une intensité significative pour la tête chercheuse.

2. Procédé selon la revendication 1, caractérisé en ce que le dispositif de rayonnement émet en continu.

3. Procédé selon la revendication 1, caractérisé en ce que le dispositif de rayonnement émet de façon cadencée.

4. Procédé selon l'une quelconque des revendications précédentes, caractérisé en ce que d'autres corps de lancement sont tirés avec un décalage dans le temps et/ou dans l'espace, que leurs dispositifs de rayonnement respectifs sont mis en route, et qu'ils sont ensuite dispersés par la mise à feu et la répartition de la masse de lancement qu'ils contiennent, de telle sorte qu'il est engendré une chaîne d'autres nouveaux nuages de cibles leurres successifs, notamment des nuages de cibles leurres à infrarouge, qui se propagent à partir du nuage de cible leurre précédent, et qui sont reliés par les voies d'émission d'énergie significatives pour la tête chercheuse provoquées pas les dispositifs de rayonnement respectifs.
